# EUROPÄISCHE PATENTSCHRIFT

(11) **EP 1 047 533 B1**
(45) Veröffentlichungstag und Bekanntmachung des Hinweises auf die Patenterteilung: **07.05.2003**
(21) Anmeldenummer: 98940107.0
(22) Anmeldetag: 01.07.1998
(51) Int. Cl.: B28B 11/02

(54) **VERFAHREN ZUR HERSTELLUNG VON TASSEN**
METHOD FOR PRODUCING CUPS
PROCEDE PERMETTANT DE PRODUIRE DES TASSES

(30) Priorität: 23.08.1997 DE 19736811; 02.10.1997 DE 19743609
(43) Veröffentlichungstag der Anmeldung: 02.11.2000
(73) Patentinhaber: SAMA Maschinenbau GmbH, 95163 Weissenstadt (DE)
(72) Erfinder: SÖTHJE, Günther, D-95632 Wunsiedel (DE)
(74) Vertreter: Lange, Heinke
(86) Internationale Anmeldenummer: EP9804068
(87) Internationale Veröffentlichungsnummer: WO99010147

(56) Entgegenhaltungen:
- GB-A- 719 626
- NL-A- 299 666
- US-A- 2 007 993
- US-A- 2 217 346

## Beschreibung

Die Erfindung betrifft ein Verfahren zur Herstellung von Tassen aus vorgefertigten Tassenkörpern, an die nachträglich Henkel angebracht werden.

Tassen, Krüge, Kannen und dergleichen, die meist aus mehreren unterschiedlichen Teilen zusammengesetzt werden, beinhalten bei ihrer Herstellung sehr lohnintensive Arbeitsgänge.

Es wurde deshalb schon vor einigen Jahren versucht, die im allgemeinen symmetrischen Erzeugnisse in einem Arbeitsgang im Druckgießverfahren herzustellen, wobei eine aus zwei bzw. drei Teilen bestehende Form verwendet wurde. Die Schwierigkeiten, die dabei entstanden, ergaben sich vor allem durch das ungleichmäßige Ablösen des Scherbens von den Oberflächen der Druckgießform. Diese ungleichmäßige Ablösung führte dazu, daß der Rohling an den einzelnen Bereichen unterschiedlich schwer aus der Form gelöst werden konnte, was häufig zum Bruch führte. Außerdem entstanden stets Verwerfungen an den Nähten der beiden Formteile, die nachträglich verputzt werden mußten. Diese Technologie wurde deshalb aufgegeben.

In großen Firmen werden weltweit die Tassenkörper und die Henkel für derartige Geschirrteile gesondert in großen Taktstraßen hergestellt, einzeln geputzt und dann maschinell oder von Hand an die einzelnen Tassen, Kannen, Krüge usw. angebracht.

Zur Herstellung der Tassenkörper sind Anlagen bekannt, die zur plastischen Formgebung von Tassenkörpern geeignet sind. Die Tassenkörper werden auf diesen Anlagen geformt, geputzt und in einem späteren Arbeitsgang werden die fertigen Henkel an die Tassenkörper angebracht.

Eine andere Anlage zur Herstellung von Tassenkörper benutzt eine isostatische Formgebung. In einer derartige Anlage werden die Tassenkörper ohne Henkel isostatisch gepreßt und auf einen Rundtakttisch übergeben. Dort erfolgt das Entgraten und Verschwammen des Mundrandes. Die Henkel werden gesondert hergestellt und dann nachträglich mit den Tassenkörpern verbunden.

Ein drittes Verfahren zur Herstellung von Tassenkörpern beruht auf einem Druckgießverfahren. Dazu sei eine Anlage der Firma SAMA, Deutschland, genannt. Zum Formen der Tassenkörper kommen hier dicht geschlossene poröse Kunststofformen zum Einsatz. Im Gegensatz zu den Gipsformen besitzen diese Formen eine sehr hohe Standzeit. Die Tassenkörper lassen sich einfach aus der Form lösen, wenn Luft von außen durch die Form gedrückt wird. Bei diesem Vorgang wird gleichzeitig das Wasser, das von der Form aus dem Schlicker aufgenommen wurde, entfernt.

Die Henkel und sonstige später anzubringende Teile werden gesondert auf speziellen Anlagen hergestellt, wie sie z.B. von der Firma SHIN-EI KIKO Co., LtD., Japan, bekannt sind. Es handelt sich dabei um Gießanlagen, die zumeist in großen Formeneinheiten mit einer sehr großen Anzahl von Einzel- oder Doppelhenkelformen diese Einzelteile herstellen, oder um Henkelgießkarussels. Die Henkel werden anschließend separiert und geputzt.

In einer gesonderten Anlage werden dann die einzelnen Teile an die Tassen- oder Kannenkörper angebracht. Das erfolgt zum Beispiel bei SHIN-EI KIKO Co., LtD., Japan, von Hand, indem auf die Tassen-, Krug- oder Kannenkörper Garnierschlicker aufgebracht wird und dann der Henkel, der Gießer oder dergleichen von Hand unter Druck angelegt werden.

Maschinelle Anlagen zum Anbringen der Henkel an einen Tassenkörper werden von vielen Firmen weltweit angeboten.

Dazu sind getaktete Rundtische bekannt, in die Tassenkörper und die Henkel einzeln eingelegt und dann maschinell miteinander verbunden werden, oder Einzelarbeitsplätze, an denen die Henkel eingespannt und mit Garnierschlicker bestrichen werden und dann wird durch eine Vorrichtung, die von oben abgesenkt wird, der Tassenkörper auf den Henkel gedrückt.

Bei den beschriebenen Verfahren ist der Einsatz von lohnintensiven Arbeitsgängen nicht zu umgehen. Außerdem ist das Ergebnis insbesondere bei hochwertigem Porzellangeschirr nicht zufriedenstellend. Absätze oder Ränder, sowie Verwerfungen an den Nähten müssen nachträglich beseitigt werden, wodurch die Kosten steigen.

Ein weiteres Verfahren wird in der US-A-2,217,346, der NL-A-299 666 und der US-A-2,007,993 beschrieben. Der vorgefertigte Tassenkörper, an den ein Henkel angebracht werden soll, wird bei diesem Verfahren so auf eine zweiteilige Form mit einem darin enthaltenen Hohlraum, der entsprechend dem Henkel geformt ist, aufgebracht, dass die Stellen, an die der Henkel mit der Tasse verbunden werden soll, auf den Öffnungen des Hohlraumes in der zweiteiligen Form aufgelegt werden. Über Zuführungen in der zweiteiligen Form wird die Formmasse bis an die Öffnungen in den Hohlraum eingeführt und mit dem Tassenkörper verbunden.

Dieses Verfahren hat in der Fertigung keine Bedeutung erlangt, da es wesentliche Nachteile aufweist. In dem Hohlraum muß ein relativ hoher Druck erzeugt werden, damit eine einwandfreie Verbindung mit dem Scherben des Tassenkörpers entstehen kann. Das führt häufig zum Bruch insbesondere eines dünnen Tassenkörpers. Ist der Druck jedoch zu niedrig, wird der Hohlraum nicht vollständig mit Formmasse gefüllt und der Henkel und damit das Fertigprodukt ist unbrauchbar. Zum anderen besitzen die vorgefertigten Tassenkörper nicht die erforderliche Maßgenauigkeit, um stets einen festen Verschluß an den Öffnungen zu bilden, so dass Verwerfungen an den Verbindungsstellen des Tassenkörpers mit dem Henkel entstehen.

Es ist deshalb die Aufgabe der vorliegenden Erfindung, ein ' einfaches Verfahren zu schaffen, mit dem die Henkel kostengünstig hergestellt und an einen Tassenkörper angebracht werden können.

Die Aufgabe wird in einem Verfahren zur Herstellung von Tassen mit vorgefertigten Tassenkörpern, an die nachträglich die Henkel angebracht werden, mit den Schritten gelöst:
a) Zusammenfahren einer zweiteiligen Form, die einen Hohlraum entsprechend dem Henkel, wobei der Hohlraum an den Enden offen ist,
b) Aufbringen eines dritten Formteiles auf die zweiteilige Form, das der äußeren Form des Tassenkörpers entspricht, und das eine Zuführung für Schlicker enthält, die an dem einen Ende des Hohlraumes mündet,
c) Spannen der drei Formenteile,
d) Einpressen von Schlicker in den Hohlraum, bis an das andere Ende des Hohlraumes gegen das dritte Formteil, um den Henkel zu bilden,
e) Entspannen des dritten Formteiles,
f) Entfernen des dritten Formteiles,
g) Aufbringen von Garnierschlicker auf die beiden Enden des im Hohlraum der zweiteiligen Form gebildeten Henkels,
h) Auflegen und Spannen des Tassenkörpers auf die zweiteilige Form mit dem darin enthaltenen Henkel, um den Henkel mit dem Tassenkörper zu verbinden,
i) Einpressen von Druckluft in die zweiteilige Form, um den Henkel von der Oberfläche der zweiteiligen Form abzulösen,
j) Entspannen der zweiteiligen Form mit dem Tassenkörper,
k) Entnehmen der Tasse.

Die Henkel werden mit Hilfe dieses Verfahrens nicht wie im Stand der Technik einzeln erzeugt und anschließend mit dem vorgefertigten Tassenkörper verbunden, sondern der Henkel wird an den vorgefertigten Tassenkörper angebracht. Damit entfallen Anlagen zum Vorfertigen der Henkel, Verputzen, Transport und dergleichen.

Bei dem Verfahren zur Herstellung von Tassen kann der Garnierschlicker im Schritt g) auch auf die Bereiche des Tassenkörpers aufgebracht werden, die mit dem Henkel verbunden werden sollen.

Das Verfahren zur Herstellung von Tassen erhält eine weitere vorteilhafte Ausgestaltung, wenn der Tassenkörpers im Schritt h) auf die beiden Enden des in der zweiteiligen Form enthaltenen Henkels so aufgelegt wird, daß ein geringer Abstand zwischen der zweiteiligen Form und dem Tassenkörper erhalten bleibt, in dem sich der Garnierschlicker befindet, der entweder auf den Tassenkörper oder die Enden des Henkels aufgetragen wird.

Diese weitere vorteilhafte Ausführung des Verfahrens wird erreicht, wenn der Tassenkörper nach dem Abnehmen des dritten Formteiles nicht auf die, sondern in einem gewissen Abstand über den beiden Enden der Henkel aufgelegt wird. Die dreiteilige Form ist für dieses Verfahren dann vorteilhafterweise so gestaltet, daß die beiden Öffnungen des Hohlraumes für die Herstellung des Henkels in der zweiteiligen Form zusammen mit dem dritten Formteil Formmulden für Henkelansätze bilden. Der Tassenkörper, auf den in einer Ausführungsform des Verfahrens der Garnierschlicker aufgetragen wird, wird dann mit diesen Bereichen so auf die Enden der Henkel aufgelegt, daß ein gewisser Abstand zwischen dem Henkel und dem Tassenkörper erhalten bleibt, und es entsteht über den Garnierschlicker ein fester Verbund mit dem Tassenkörper.

Diese Ausführung der Erfindung, bei der ein geringer Abstand zwischen dem Tassenkörper und dem Henkel vorhanden ist, besitzt den Vorteil, daß der Tassenkörper beim Lösen der fertig geformten Tasse aus der zweiteiligen Form nicht von dem aus der zweiteiligen Form heraus gedrückten Wasser benetzt wird. Dadurch wird verhindert, daß Schlickerpartikel, die mit dem Wasser aus der porösen Kunststofform ausgeschwemmt werden könnten, auf dem Tassenkörper und dem Henkelansatz abgelagert werden.

Mit Hilfe des erfinderischen Verfahrens entsteht eine Tasse, an die der Henkel angegossen ist. Diese Tasse unterscheidet sich in grundlegenden Eigenschaften von den bisher bekannten Tassen, an die ein vorgefertigter Henkel angebracht wird. Da die Henkel angegossen sind, ergeben sich keine unsauberen Übergänge zwischen Tassenkörper und Henkel. Der Henkel schließt bündig mit der Oberfläche des Tassenkörpers ab. Es entsteht kein Grad oder irgendeine Verwerfung und dadurch sind keine Nacharbeiten erforderlich. Außerdem besitzt der Henkel eine höhere Haftfestigkeit am Tassenkörper als an bisher bekannten Erzeugnissen dieser Art nachgewiesen werden konnte.

Das vorgeschlagene Verfahren sichert in hohem Maße die Einsparung von Vorrichtungen für die Herstellung von Henkeln, Gießern usw. für Tassen und Kannen und führt dadurch zu einer beachtlichen Produktivitätssteigerung. Hinsichtlich des Verfahrens ist es gleichgültig, ob Henkel an Tassen- oder Kannenkörper oder Gießer an Kannenkörper angebracht werden.

Bei der Anwendung dieser Verfahren werden insbesondere Handarbeitsplätze eingespart, die bei den herkömmlichen Verfahren zum Verputzen, zum Anbringen der Henkel und Gießer, zur Nachbesserung usw. erforderlich sind. Es entsteht eine höhere Qualität der Erzeugnisse als bisher mit allen bekannten technologischen Verfahren erreicht wird. Die hergestellten Erzeugnisse bieten eine weitaus höhere Qualität sowohl hinsichtlich der Bruchfestigkeit der nachträglich angebrachten Teile als auch im äußeren Erscheinungsbild. Tassen, die mit Hilfe der Verfahren entsprechend der vorliegenden Erfindung hergestellt werden, besitzen an den Übergängen zwischen Tassenkörper und Henkel keine Spuren der Fertigung.

Die Erfindung soll nachfolgend mit Hilfe von Ausführungsbeispielen unter Bezugnahme auf die beiliegenden Zeichnungen erläutert werden. Gleiche Bezugszahlen bezeichnen in den einzelnen Zeichnungen gleiche Teile.

Es zeigen:
Fig. 1A eine dreiteilige Form zum Anformen von Henkel an eine Tasse;
Fig. 1B bis 1E das Verfahren zum Anformen von Henkeln an eine Tasse mit einer dreiteiligen Form;
Fig. 2A einen Tassenkörper mit Garnierschlicker;
Fig. 2B einen Tassenkörper, der in einem Abstand auf den Henkel im Formteil aufgelegt ist;
Fig. 3A bis 3B Schnittansichten einer dreiteiligen Form mit Formmulden für den Henkelansatz; und
Fig. 3C ein Formteil entsprechend Fig. 3A mit darin gebildetem Henkel.

In Fig. 1A wird eine dreiteilige Form mit den Teilen 1, 2 und 3 gezeigt. Durch die Formteile 1 und 2 wird der Hohlraum 4 für den Henkel gebildet und in dem Formteil 3 befindet sich die Schlickerzuführung 5.

In den Fign. 1B bis 1E sind die einzelnen Schritte des Verfahrens mit Hilfe der in Fig. 1A gezeigten dreiteiligen Form dargestellt. In Fig. 1B ist die gespannte dreiteilige Form 1, 2, und 3 so dargestellt, daß der Hohlraum 4 für den Henkel 7 und die Zuführung für den Schlicker 5, die an einem Ende des Hohlraumes 4 für den Henkel endet, zu sehen sind.

Nachdem die dreiteilige Form 1, 2, 3 in den Schritten a) bis c) zusammengefahren und gespannt ist, wird der Schlicker für den Henkel 7 im Schritt d) durch die Schlickerzuführung 5 in die Formteile 1, 2 eingepreßt, bis der Hohlraum 4 vollständig gefüllt ist. Im Schritt e) wird das dritte Formteil entspannt und von der zweiteiligen Form 1, 2 abgehoben. Auf die Enden des in dem Hohlraum 4 entstandenen Henkels 7 wird im Schritt g), wie in Fig. 1D gezeigt, Garnierschlicker aufgebracht und dann wird im Schritt h) der Tassenkörper 8 anstelle des dritten Formteiles 3 auf die beiden Formteile 1 und 2 aufgelegt, wie in Fig.lE gezeigt wird. In diesem Schritt wird der Tassenkörper 8 unter Druck mit dem noch in den Formteilen 1 und 2 befindlichen Henkel 7 verbunden. Dann wird im Schritt i) mit Hilfe von Druckluft, die durch die Formteile 1 und 2 gedrückt wird, der Henkel von der Oberfläche der zweiteiligen Form 1, 2 gelöst, die Form 1, 2 wird im Schritt j) entspannt und die fertige Tasse kann im Schritt k) von der zweiteiligen Form 1, 2 entnommen werden. Es ist danach keinerlei Nacharbeit erforderlich.

In den Fig. 2A und 2B wird gezeigt, wie der Garnierschlicker gemäß Schritt g) auf die Stellen des Tassenkörpers 8 aufgebracht ist, die mit dem Henkel 7 verbunden werden sollen. Fig. 2B zeigt den auf die zweiteilige Form 1, 2 aufgespannten Tassenkörper 8 gemäß Schritt h) des Verfahrens.

Fig. 3A bis 3B zeigen Schnittansichten einer dreiteiligen Form mit Formmulden 9 für den Henkelansatz 10 und Fig. 3C die zweiteilige Form 1, 2, mit dem darin gebildeten Henkel 7. Es sind die Henkelansätze 10 dargestellt, wie sie durch die in dem Foremnteil 3 enthaltenen Formenmulden 9 gebildet werden.

Wird diesem durch die drei Formteile gebildeten Formenmulden 9 eine besondere Gestalt gegeben, kann außerdem ein Henkelansatz 10 hergestellt werden, der eine ergänzende dekorative Gestaltung der Tasse bildet. Die Bildung von Henkelansätzen 10 vermeidet die sonst übliche Nacharbeit der Tassen.

Die Ausbildung von Henkelansätzen 10 ist nicht daran gebunden, daß der Garnierschlicker auf den Tassenkörper 8 aufgebracht wird. In gleicher Weise kann der Garnierschlicker auch auf die beiden Enden des Henkels 7 oder der Formmulde 9 aufgebracht werden.

Dieses Verfahren sichert eine weitere Verkürzung der Bearbeitungszeit bei der Herstellung von Tassen, da kein Einspannen des Tassenkörpers 8 erforderlich ist. Außerdem wird verhindert, daß die Verbindungsstelle des Tassenkörpers 8 mit dem Henkel 7 mit dem Wasser in Berührung kommt, das beim Lösen des Henkels 7 aus der zweiteiligen Form 1, 2 heraus gedrückt wird. Die Verbindungsstelle bleibt dadurch sauber, d.h. es werden keine Schlickerpartikel am Tassenkörper 8 oder am Henkel 7 abgelagert. Fig. 5B wird dieser Zustand verdeutlicht.

Bei diesem Verfahrensschritt ist es ebenfalls gleichgültig, ob der Garnierschlicker auf die Enden des Henkels 7 oder auf die Bereiche des Tassenkörpers 8, die mit dem Henkel 7 verbunden werden sollen, aufgebracht wird.

Die Erfindung wurde an mehreren Ausführungsbeispielen umfangreich erläutert. Es ist naheliegend, daß die mit der Erfindung vorgeschlagenen Verfahren auch zum Angießen von Gießer oder anderen Teilen an einen Grundkörper verwendet werden können. Das heißt, es können auch an Kannen oder Krüge die Henkel oder Gießer gemäß den vorgeschlagenen Verfahren mit Hilfe einer zweiteiligen oder dreiteiligen Form angebracht werden. Erzeugnisse dieser Art, die den Schluß zulassen, daß sie mit Hilfe der in dieser Beschreibung erläuterten Verfahren hergestellt wurden, sollen als in der Erfindung enthalten betrachtet werden.

## Patentansprüche

1. Verfahren zur Herstellung von Tassen mit vorgefertigten Tassenkörpern, an die die Henkel nachträglich angebracht werden, mit den Schritten:
a) Zusammenfahren einer zweiteiligen Form (1, 2), die einen Hohlraum (4) entsprechend dem Henkel (7) besitzt, wobei der Hohlraum (4) an den Enden offen ist,
b) Aufbringen eines dritten Formteiles (3) auf die zweiteilige Form (1, 2), das der äußeren Form des Tassenkörpers (8) entspricht, und das eine Zuführung (5) für Schlicker enthält, die an dem einen Ende des Hohlraumes (4) mündet,
c) Spannen der drei Formenteile (1, 2, 3),
d) Einpressen von Schlicker in den Hohlraum (4), bis an das andere Ende des Hohlraumes (4) gegen das dritte Formteil (3), um den Henkel (7) zu bilden,
e) Entspannen des dritten Formteiles (3),
f) Entfernen des dritten Formteiles (3),
g) Aufbringen von Garnierschlicker (6) auf die beiden Enden des im Hohlraum (4) der zweiteiligen Form (1, 2) gebildeten Henkels (7),
h) Auflegen und Spannen des Tassenkörpers (8) auf die zweiteilige Form (1, 2) mit dem darin enthaltenen Henkel (7), um den Henkel (7) mit dem Tassenkörper (8) zu verbinden,
i) Einpressen von Druckluft in die zweiteilige Form (1, 2), um den Henkel (7) von der Oberfläche der zweiteiligen Form (1, 2) abzulösen,
j) Entspannen der zweiteiligen Form (1, 2) mit dem Tassenkörper (8),
k) Entnehmen der Tasse.

2. Verfahren zur Herstellung von Tassen nach Anspruch 1, **dadurch gekennzeichnet, daß** der Garnierschlicker (6) im Schritt g) auf die Bereiche des Tassenkörpers (8) aufgebracht wird, die mit dem Henkel verbunden werden sollen.

3. Verfahren zur Herstellung von Tassen nach Anspruch 1 oder 2 **dadurch gekennzeichnet, daß** der Tassenkörpers (8) im Schritt h) auf die beiden Enden des in der zweiteiligen Form enthaltenen Henkels (7) so aufgelegt wird, daß ein geringer Abstand (11) zwischen der zweiteiligen Form (1, 2) und dem Tassenkörper (8) erhalten bleibt, in dem sich der Garnierschlicker befindet.

## Claims

1. Method for the manufacture of cups based on prefabricated cup bodies, to which handles are retrospectively attached, comprising the following steps:
a) Closing of a 2-part mould (1, 2), having a cavity (4) corresponding to the handle (7), with the cavity (4) being open at the ends,
b) Positioning of a third part of the mould (3) on the two-part mould (1, 2), corresponding to the external shape of the cup body (8), and comprising a feed unit (5) for the slip, entering to one end of the cavity (4).
c) Clamping of the three part of the mould (1, 2, 3),
d) Pressing slip into the cavity (4) to the other end of the cavity (4), against a third part of the mould (3), in order to form the handle (7),
e) Release of the third part of the mould (3),
f) Removal of the third part of the mould (3),
g) Adding handling slip (6) to the two ends of the handle (7) formed in the cavity (4) of the two-part mould (1, 2),
h) Positioning and clamping the cup body (8) to the two-part mould (1, 2) including the handle (7) located therein, in order to connect the handle (7) to the cup body (8),
i) Feeding compressed air into the two-part mould (1, 2), in order to detach the handle (7) from the surface of the two-part mould (1, 2),
j) Releasing the two-part mould (1, 2) including the cup body (8),
k) Removing the cup.

2. Method for the manufacture of cups in accordance with Claim 1, **characterised in that** the handling slip (6) is applied in step g) to the areas of the cup body (8), to be connected to the handle.

3. Method for the manufacture of cups in accordance with Claims I or 2, **characterised in that** the cup body (8) is positioned in step h) to the two ends of the handle (7) included in the two-part mould, in order to allow maintenance of a small clearance (11) between the two-part mould (1, 2) and the cup body (8) comprising the handling slip.

## Revendications

1. Procédé de fabrication de tasses avec des corps préfabriqués de tasse sur lesquels les oreilles sont appliquées ultérieurement, comprenant les étapes :
a) fermer un moule en deux parties (1, 2) qui possède un espace vide (4) correspondant à l'oreille (7), l'espace vide (4) étant ouvert aux extrémités,
b) appliquer une troisième partie de moule (3) sur le moule en deux parties (1, 2), laquelle correspond à la forme extérieure du corps de tasse (8) et laquelle comprend une ouverture d'amenée (5) pour la barbotine, ladite ouverture d'amenée aboutissant à l'une des extrémités de l'espace vide (4),
c) serrer les trois parties de moule (1, 2, 3),
d) presser de la barbotine dans l'espace vide (4) jusqu'à l'autre extrémité de l'espace vide (4) contre la troisième partie de moule (3) afin de former l'oreille (7),
e) détendre la troisième partie de moule (3),
f) enlever la troisième partie de moule (3),
g) appliquer de la barbotine à garnir (6) sur les deux extrémités de l'oreille (7) formée dans l'espace vide (4) du moule en deux parties (1, 2),
h) poser et serrer le corps de tasse (8) sur le moule en deux parties (1, 2) avec l'oreille (7) contenue dans celui-ci, afin de relier l'oreille (7) au corps de tasse (8),
i) presser de l'air comprimé dans le moule en deux parties (1, 2) afin de détacher l'oreille (7) de la surface du moule en deux parties (1, 2),
j) détendre le moule en deux parties (1, 2) avec le corps de tasse (8),
k) sortir la tasse.

2. Procédé de fabrication de tasses selon la revendication 1, **caractérisé par le fait que** la barbotine à garnir (6) dans l'étape g) est appliquée sur les zones du corps de tasse (8) qui doivent être reliées à l'oreille.

3. Procédé de fabrication de tasses selon la revendication 1 ou 2, **caractérisé par le fait que** le corps de tasse (8) dans l'étape h) est posé sur les deux extrémités de l'oreille (7) contenue dans le moule en deux parties, de telle manière qu'une faible distance (11) est maintenue entre le moule en deux parties (1, 2) et le corps de tasse (8), dans laquelle se trouve la barbotine à garnir.
